# EUROPÄISCHE PATENTSCHRIFT

(11) **EP 1 039 427 B1**
(45) Veröffentlichungstag und Bekanntmachung des Hinweises auf die Patenterteilung: **02.05.2007**
(21) Anmeldenummer: 99105749.8
(22) Anmeldetag: 22.03.1999
(51) Int. Cl.: G08B 17/113

(54) **Brandmelder**
Fire detector
Détecteur d'incendie

(43) Veröffentlichungstag der Anmeldung: 27.09.2000
(73) Patentinhaber: Siemens Schweiz AG, 8047 Zürich (CH)
(72) Erfinder: Gruber, Peter, 8712 Stäfa (CH)
(74) Vertreter: Weise, Wolfgang

(56) Entgegenhaltungen:
- EP-A- 0 772 170
- WO-A-97/05586
- CH-A- 633 122

## Beschreibung

Die vorliegende Erfindung betrifft einen Brandmelder mit einem eine mehrpolige Steckerleiste aufweisenden Sockel und einem in diesen einsetzbaren und ein Sensorsystem sowie eine Leiterplatte mit einer Auswerteelektronik enthaltenden Meldereinsatz, wobei die elektrische Verbindung zwischen Sockel und Meldereinsatz über eine Steckverbindung erfolgt und zur Herstellung dieser Verbindung der Meldereinsatz relativ zum Sockel verdrehbar ist.

Dabei beschreibt die WO 97/05586 einen Brandmelder mit einem festen Sockel und einen austauschbaren Detektor, welcher für den Betrieb mit der Basis durch ein in Uhrzeigersinn zu drehenden ersten Rotationsring gesichert ist. Durch Drehen in eine erste Richtung kann der Detektor in eine Wartestellung gebracht werden. Dabei können die elektrischen Verbindungen zum Sockelteil mit einer Testspannung geprüft werden. Durch Drehen in eine zweite Richtung wird der Detektor dann in eine Betriebsstellung gebracht, in der der Detektor mit dem Sockelteil elektrisch verbunden ist.

Bei einem im DE-U-92 10 858.3 beschriebenen Brandmelder dieser Art enthält der beispielsweise aus einem einfachen Spritzteil bestehende Meldersockel einen mehrpoligen Anschlussblock mit den erforderlichen Steckbuchsen, und der Meldereinsatz weist eine Kontaktstiftleiste mit den entsprechenden Kontaktstiften auf, die dem Anschlussblock beim Einsetzen des Melders (Meldereinsatz plus Melderhaube) zwangsweise zugeordnet werden. Der Meldereinsatz ist drehbar in der umlaufenden Melderhaube angeordnet und in seiner Endstellung arretierbar. Zu diesem Zweck weist der Meldereinsatz eine umlaufende Seitenwand auf, die als Zentrierungsring funiert. Die Melderhaube ist auf dem Meldersockel mechanisch verriegelbar, wobei beim Einsetzen des Melders eine an der Melderhaube angeformte Verriegelungsnocke in einer schräg verlaufenden Kulissenführung einer Verriegelungskulisse geführt ist. Die letztere ist an der Melderhaube derart angeordnet, dass beim Einsetzen und Eindrehen des Melders ein vertikaler Hub für die Kontaktierung erreicht wird.

Abgesehen von einer gewissen Gefahr der Beschädigung des Verriegelungsmechanismus bei unsachgemässer Behandlung, führt sowohl der Verriegelungsmechanismus mit Verriegelungskulisse und Verriegelungsnocke als auch die Kontaktierung zwischen Anschlussblock und Kontaktstiften durch eine vertikale Hubbewegung zu einer Erhöhung der Herstellkosten, was bei einem Grosserienprodukt wie einem Brandmelder zweifellos nachteilig ist.

Insbesondere die Kontaktierung durch eine vertikale Hubbewegung erhöht die Herstellkosten. Denn einerseits ist ein nicht unbedeutender konstruktiver Aufwand erforderlich, um die Kontaktstiftleiste zuerst durch eine Drehbewegung des Melders in die richtige Position zu bringen, in der sie zwar mit dem Anschlussblock fluchtet, von diesem aber beabstandet ist, und dann bei der vertikalen Hubbewegung schonend und doch sicher den elektrischen Kontakt herzustellen. Und andererseits benötigt diese Art der Kontaktierung Kontaktstifte, die in vertikaler Richtung von der Leiterplatte nach oben gerichtet sind, was die Montage eines separaten Bauteils auf der Leiterplatte erforderlich macht. Diese Montage des separaten Bauteils wiederum erfordert einen zusätzlichen Arbeitsschritt.

Durch die Erfindung sollen nun die Brandmelder der eingangs genannten Art so verbessert werden, dass eine merkbare Reduktion der Herstellkosten erzielt werden kann, ohne dass die Robustheit oder die Handhabbarkeit des Melders, insbesondere das Einsetzen des Meldereinsatzes in oder dessen Herausnehmen aus dem Sockel, beeinträchtigt wird.

Diese Aufgabe wird erfindungsgemäss dadurch gelöst, dass die Leiterplatte eine Kontaktleiste aufweist, welche beim beim Verdrehen des Meldereinsatzes in einer translatorischen Bewegung in die Steckerleiste eingeschoben wird.

Die Kontaktleiste hat den Vorteil, dass auf der Leiterplatte kein separater Stecker montiert werden muss, wodurch die Kosten für diesen und dessen Montage eingespart werden. Die translatorische Einschiebbewegung der Kontaktleiste der Leiterplatte in die Steckerleiste aufgrund einer Drehbewegung des Meldereinsatzes hat den Vorteil, dass die an der Decke hängenden Melder mit einem üblichen Melderaustauscher ausgetauscht oder gepflückt" werden können. Diese Melderaustauscher sind an einer Stange befestigte Becher, mit denen Brandmelder (Meldereinsatz plus Haube) bis zu einer Höhe von etwa 7 m ohne Hilfsmittel wie Leitern durch eine Druck- und Drehbewegung in den Sockel eingesetzt und aus diesem entfernt werden können.

Ein Brandmelder mit einer eine Kontaktleiste aufweisenden Leiterplatte ist aus der EP-A-0 772 170 an sich bekannt. Da bei diesem Brandmelder das Einsetzen in den Sockel durch eine Vertikalbewegung und eine anschliessende Horizontalverschiebung des Meldereinsatzes erfolgt, kann der Melder aber nicht mit einem üblichen Melderpflücker ausgetauscht werden.

Der erfindungsgemässe Brandmelder ermöglicht es, dass das Einsetzen des Meldereinsatzes in den Sockel in einer vertikalen Linearbewegung erfolgt, wobei die Kontaktleiste in eine mit der Steckerleiste des Sockels fluchtende Stellung gebracht wird.

Gemäss einer bevorzugten Ausführungsform des erfindungsgemässen Brandmelders sind im Sockel senkrecht zur Steckerleiste orientierte Führungen für die translatorische Bewegung der Leiterplatte vorgesehen.

Eine bevorzugte Ausführungsform des erfindungsgemässen Brandmelders ist dadurch gekennzeichnet, dass die Leiterplatte in einem schachtelartigen Gehäuse angeordnet ist, aus welchem die Kontaktleiste vorsteht, und dass die genannten Führungen backenartig ausgebildet und zur Führung dieses Gehäuses vorgesehen sind.

Eine weitere bevorzugte Ausführungsform des erfindungsgemässen Brandmelders ist dadurch gekennzeichnet, dass die Leiterplatte und das genannte schachtelartige Gehäuse Bestandteil des Sensorsystems bilden.

Eine bevorzugte Ausführungsform des erfindungsgemässen Brandmelders ist dadurch gekennzeichnet, dass der Meldereinsatz einen Gehäuseteil mit einem stegartigen Boden aufweist, auf welchem das Sensorsystem verschwenkbar geführt ist.

Eine andere bevorzugte Ausführungsform des erfindungsgemässen Brandmelders ist dadurch gekennzeichnet, dass die Leiterplatte und/oder das schachtelartige Gehäuse an einer entsprechenden Kontur des stegartigen Bodens anliegende und/oder diesen umgreifende und/oder in auf diesem angeordneten Führungskulissen geführte Führungsmittel aufweist.

Beim Verdrehen des Meldereinsatzes relativ zum Sockel wird das Sensorsystem durch das Zusammenwirken zwischen den Führungsmitteln und den Führungskulissen im Gehäuseteil verschwenkt. Dabei wird durch die Linear-Zwangsführung zwischen den backenartigen Führungen des Sockels und dem schachtelartigen Gehäuse die Verschwenkung des Sensorsystems in eine translatorische Bewegung der Leiterplatte und damit in eine Einschiebbewegung der Kontaktleiste in die Steckerleiste umgewandelt.

Im folgenden wird die Erfindung anhand eines in den Zeichnungen dargestellten Ausführungsbeispiels näher erläutert; es zeigt:
- Fig. 1: einen Axialschnitt durch einen erfindungsgemässen Brandmelder, wobei der Meldereinsatz nicht in den Sockel eingesetzt ist,
- Fig. 2: einen Axialschnitt durch den Brandmelder von Fig. 1, wobei der Meldereinsatz in den Sockel eingesetzt ist,
- Fig. 3: eine Ansicht des Meldereinsatzes von oben in seiner nicht mit dem Sockel verriegelten Stellung,
- Fig. 4: eine Ansicht des Meldereinsatzes von oben in seiner mit dem Sockel verriegelten Stellung,
- Fig. 5: eine Draufsicht auf einen Teil des Meldereinsatzes; und
- Fig. 6: eine Ansicht in Richtung des Pfeiles VI von Fig. 5.

Der in den Figuren dargestellte Brandmelder besteht in bekannter Weise aus drei Hauptbestandteilen, und zwar aus einem Sockel 1, einem Meldereinsatz 2 und einer Haube 3. Der Meldereinsatz 2 ist in Fig. 1 durch eine Schraffur mit der in dem Kästchen rechts unterhalb der Figur gezeigten Richtung markiert. In den Fig. 3 und 4, in denen der Meldereinsatz 2 ebenfalls durch eine Schraffur markiert ist, ist der Brandmelder gegenüber den Fig. 1 und 2 um 90° verdreht, ausserdem ist in den Fig. 3 der Sockel 1 weggelassen. In Fig. 4 ist vom Sockel 1 lediglich der von oben sichtbare äussere Rand R eingezeichnet. Die Fig. 5 und 6 zeigen das Sensorsystem 4 des Meldereinsatzes 2, welches in einen ebenfalls Teil des Meldereinsatzes 2 bildenden Gehäuseteil 5 eingesetzt ist.

Der Sockel 1 ist zur Montage an der Decke eines zu überwachenden Raumers vorgesehen, wobei diese Montage entweder direkt auf eine Unterputzdose oder zusammen mit einem entsprechenden Sockelzusatz aufputz erfolgt. Der Sockel 1, der im wesentlichen aus einer kreisförmigen Platte 6 und einem diese nach oben und unten überragenden Randsteg 7 besteht, enthält eine Steckerleiste 8, die in den Fig. 1, 3 und 4 gestrichelt eingezeichnet ist. Der Meldereinsatz 2 enthält eine zum Einschieben in die Steckerleiste 8 vorgesehene Kontaktleiste 9.

Das Sensorsystem 4, das besonders aus den Figuren 5 und 6 gut ersichtlich ist, besteht aus einer opto-elektronischen, zylindrischen Messkammer M und aus einer in einem schachtelartigen Gehäuse 10 angeordneten Leiterplatte L mit der Auswerteelektronik. Die Messkammer M, die an ihrem Rand gegen Licht von aussen abgeschirmt ist, enthält in bekannter Weise eine Lichtquelle, einen Lichtempfänger sowie eine Blende und ein sogenanntes Labyrinth, welche verhindern, dass Lichtstrahlen auf direktem Weg von der Lichtquelle zum Lichtempfänger gelangen können.

Nach unten ist die Messkammer M durch einen Deckel 11 abgedeckt, der in der Art eines Siebes eine Vielzahl kleiner Öffnungen zum Durchtritt von Rauch in die Messkammer M aufweist. Die Messkammer M ist nicht im Detail dargestellt; bezüglich näherer Einzelheiten wird auf die EP-A-0 772 170 und die EP-A-0 821 330 verwiesen. Zwischen der Messkammer M und dem Deckel 11 ist eine annähernd elliptische Führungsscheibe 12 angeordnet, deren Funktion später beschrieben wird. Diese Scheibe kann beispielsweise an die Messkammer M oder an den Deckel 11 angeformt sein; wesentlich ist, dass sie in der Richtung zur Kontaktleiste 9 hin den Rand der Messkammer M stärker überragt als in den anderen Richtungen.

Die im Gehäuse 10 angeordnete Leiterplatte L mit der Auswerteelektronik trägt an ihrer der Steckerleiste 8 zugewandten Seite die Kontaktleiste 9, die durch eine Verschiebung in Richtung des Pfeiles A von Fig. 5 in die Steckerleiste 9 einschiebbar ist (siehe dazu insbesondere die Fig. 3 und 4). Eine wesentliche Eigenschaft des dargestellten Brandmelders besteht nun darin, dass diese Linearbewegung der Kontaktleiste 9 des Gehäuses 10 durch eine Rotationsbewegung des Gehäuseteils 5 des Meldereinsatzes 2 relativ zum Sockel 1 bewirkt wird. Zu diesem Zweck ist das Sensorsystem 4 im Gehäuseteil 5 in der Richtung senkrecht zur Steckerleiste 8 verschiebbar geführt, wobei Mittel zur Umwandlung einer Rotations- oder Verdrehbewegung des Gehäuseteils 5 in eine Linearbewegung des Sensorsystems 4 vorgesehen sind.

Der Gehäuseteil 5 besteht aus einer sich nach unten verengenden Wand 13, die unten durch einen nach innen ragenden, kreisringförmigen Steg 14 abgeschlossen ist. Der Innendurchmesser des Stegs 14 ist grösser als der grösste Durchmesser der Scheibe 12, so dass der Sensorteil 4 problemlos von oben in den Gehäuseteil 5 eingesetzt werden kann. Wie den Fig. 1, 2, 5 und 6 zu entnehmen ist, sind an der Messkammer M direkt unterhalb des Gehäuses 10 zwei radial nach aussen abstehende Führungsflügel 15 befestigt. Diese sind L-förmig ausgebildet und so geformt und dimensioniert, dass sie den Steg 14 unten übergreifen. Der Steg 14 ist mit entspre-chenden nutenförmigen Ausnehmungen 16 zum Hindurchschieben der Führungsflügel 15 versehen.

Der Steg 14 weist mehrere, darstellungsgemäss drei, Durchbrechungen auf, die zum Einrasten von zur Fixierung der Haube 3 am Gehäuseteil 5 dienenden Rastnasen 17 vorgesehen sind. Die Haube 3 weist im Abstand von ihrem die Rastnasen 17 tragenden oberen Rand einen ins Haubeninnere ragenden Steg 18 auf, der als Auflage für die Scheibe 12 des Sensorsystems 4 dient.

Zum Einsetzen des Sensorsystems 4 in den Gehäuseteil 5 werden die Führungsflügel 15 durch die Ausnehmungen 16 geschoben, wodurch die Scheibe 12 auf dem Steg 18 der Haube 3 zum Aufliegen kommt und die Führungsflügel 15 den Steg 14 des Gehäuseteils 5 untergreifen. An der Unterseite des die Leiterplatte tragenden Gehäuses 10 sind vier Führungsnocken 19 angeordnet, die beim Einsetzen des Sensorsystems 4 auf dem Steg 14 des Gehäuseteils 5 angeordnete Steuerkurven 20 kontaktieren und durch diese geführt sind. Durch die Scheibe 12 und die Führungsflügel 15 ist das Sensorsystem 4 im Gehäuseteil 5 und in der Haube 3 in vertikaler Richtung fixiert und durch die Führungsnocken 19 und die Steuerkurven 20 ist ein bestimmter Schwenkwinkel zwischen Sensorsystem 4 und Gehäuseteil 5 definiert.

Das Einsetzen des Sensorsystems 4 in den Gehäuseteil 5 erfolgt in der in Fig. 4 gezeigten Relativposition; nach dem Einschieben der Führungsflügel 15 in die nutenförmigen Ausnehmungen 16 wird das Sensorsystem 4 in Blickrichtung der Fig. 3 und 4 im Gegenuhrzeigersinn um 24° verschwenkt und gelangt in die in Fig. 3 dargestellte Lage. Der Schwenkwinkel von 24° ist durch die Steuerkurven 20 vorgegeben. Beim Verschwenken des Sensorsystems 4 und im Anschluss daran ist das Sensorsystem 4 im Gehäuseteil 5 durch die Führungsflügel 15 und die Scheibe 12 geführt. Der so zusammengesetzte Meldereinsatz 2 wird dann, mit daran fixierter Haube 3, in den Sockel 1 eingesetzt.

Der Sockel 1 weist an seinem Rand R drei gegeneinander um 120° versetzte Nutenführungen 21 auf, die zum Einschieben entsprechender Führungsvorsprünge 22 des Meldereinsatzes 2 dienen. Wie den Figuren 3 und 4 zu entnehmen ist, sind die Nutenführungen 21 und die Führungsvosprünge 22 so ausgebildet, dass der Meldereinsatz 2 nur in einer einzigen Position in den Sockel 1 eingesetzt werden kann. Der Meldereinsatz 2 wird in der in Fig. 3 dargestellten Lage, in der die Führungsvorsprünge 22 mit den Nutenführungen 21 fluchten, in den Sockel 1 eingeschoben, wobei die Kontaktleiste 9 parallel zur Steckerleiste 8 und knapp vor dieser zu liegen kommt.

Anschliessend wird der Meldereinsatz 2 mit der Haube 3 von der in Fig. 3 dargestellten Position in die in Fig. 4 dargestellte Lage verschwenkt, wobei die Kontaktleiste 9 in die Steckerleiste 8 eingeschoben wird. Zwischen dem Sockel 1 und dem Meldereinsatz 2 besteht eine Linearzwangsführung für das lineare Einschieben der Kontaktleiste 9 in die Steckerleiste 8. Diese Linearzwangsführung ist durch Führungsbacken 23 im Sockel 1 (Fig. 4) und durch an den Seitenwänden des schachtelartigen Gehäuses 10 vorgesehene schienenförmige Gleitvorsprünge 24 gebildet. Die die Gleitvorsprünge 24 tragenden Seitenwände des schachtelartigen Gehäuses 10 sind flexibel ausgebildet.

Wenn der Meldereinsatz 2 von der in Fig. 3 dargestellten Lage durch Verdrehen um 24°im Gegenuhrzeigersinn in die in Fig. 4 dargestellte Position gebracht wird, bewegen sich einerseits die Führungsnocken 19 entlang den Steuerkurven 20 wodurch eine Rotations-Achsenführung zwischen Sockel 1 und Meldereinsatz 2 bewirkt wird, und andererseits gleiten die Gleitvorsprünge 24 an den Führungsbacken 23 in Richtung des Pfeiles A (Fig. 5) nach links. Bei dieser Linearbewegung des schachtelartigen Gehäuses 10 und damit des Meldereinsatzes 2 wird die Kontaktleiste 9 in die Steckerleiste 8 eingeschoben, wodurch zwischen dem Sockel 1 und dem Meldereinsatz 2 eine elektrische Verbindung hergestellt wird. Nicht dargestellte Anschläge am Rand R des Sockels 1 begrenzen die Verdrehung des Meldereinsatzes 2 und damit die Linearbewegung der Kontaktleiste 9. Ausserdem sind ebenfalls nicht dargestellte Mittel zur mechanischen Verriegelung des Meldereinsatzes 2 im Sockel 1 vorgesehen. Diese Mittel sind in der letzten Phase der Verdrehung des Meldereinsatzes 2 wirksam.

Die mechanische Verriegelung und die elektrische Kontaktierung zwischen Sockel 1 und Meldereinsatz 2 erfolgt also durch eine zweistufige Bewegung: In der ersten Stufe wird der Meldereinsatz 2 in vertikaler Richtung von unten in den Sockel 1 geschoben, was aufgrund der Form der Nutenführungen 21 und der Führungsvorsprünge 22 nur in einer einzigen Relativposition zwischen Sockel 1 und Meldereinsatz 2 erfolgen kann. Dann erfolgt in der zweiten Stufe durch eine Rotationsbewegung des Meldereinsatzes 2 einerseits die mechanische Verriegelung und andererseits die translatorische Einschiebbewegung der Kontaktleiste 9 in die Steckerleiste 8 und dadurch die Herstellung des elektrischen Kontakts zwischen Sockel 1 und Meldereinsatz 2. Diese zweistufige Bewegung kann mit einem üblichen Melderaustauscher in Form eines an einer Stange befestigten Bechers vorgenommen werden.

## Patentansprüche

1. Brandmelder mit einem eine mehrpolige Steckerleiste (8) aufweisenden Sockel (1) und einem in diesen einsetzbaren und ein Sensorsystem (4) sowie eine Leiterplatte (L) mit einer Auswerteelektronik enthaltenden Meldereinsatz (2), wobei die elektrische Verbindung zwischen Sockel (1) und Meldereinsatz (2) über eine Steckverbindung (8, 9) erfolgt und zur Herstellung dieser Verbindung der Meldereinsatz (2) relativ zum Sockel (1) verdrehbar ist, **dadurch gekennzeichnet, dass** die Leiterplatte (L) eine Kontaktleiste (9) aufweist, welche beim Verdrehen des Meldereinsatzes (2) in einer translatorischen Bewegung in die Steckerleiste (8) eingeschoben wird und
dass Mittel zur Umwandlung der Drehbewegung des Meldereinsatzes (2) in die translatorische Bewegung der Leiterplatte (L) vorgesehen sind.

2. Brandmelder nach Anspruch 1, **dadurch gekennzeichnet, dass** im Sockel (1) senkrecht zur Steckerleiste (8) orientierte Führungen (23) für die translatorische Bewegung der Leiterplatte (L) vorgesehen sind.

3. Brandmelder nach Anspruch 2, **dadurch gekennzeichnet, dass** die (L) in einem schachtelartigen Gehäuse (10) angeordnet ist, aus welchem die Kontaktleiste (9) vorsteht, und dass die genannten Führungen (23) backenartig ausgebildet und zur Führung dieses Gehäuses (10) vorgesehen sind.

4. Brandmelder nach Anspruch 3, **dadurch gekennzeichnet, dass** die Leiterplatte (L) und das genannte schachtelartige Gehäuse (10) Bestandteil des Sensorsystems (4) bilden.

5. Brandmelder nach einem der Ansprüche 1 bis 4, **dadurch gekennzeichnet, dass** der Meldereinsatz (2) einen Gehäuseteil (5) mit einem stegartigen Boden (4) aufweist, auf welchem das Sensorsystem (4) verschwenkbar geführt ist.

6. Brandmelder nach Anspruch 5, **dadurch gekennzeichnet, dass** die Leiterplatte(L) und/ oder das schachtelartige Gehäuse (10) an einer entsprechenden Kontur des stegartigen Bodens (14) anliegende und/oder diesen umgreifende und/oder in auf diesem angeordneten Führungskulissen (20) geführte Führungsmittel (15 bzw. 19) aufweisen.

7. Brandmelder nach Anspruch 6, **dadurch gekennzeichnet, dass** die Führungskulissen durch Steuerkurven (20) und die Führungsmittel durch Führungsnocken (19) gebildet sind.

8. Brandmelder nach Anspruch 6 oder 7, gekenzeichnet durch am schachtelartigen Gehäuse (10) angeordnete Flügel (15) zur Führung des Sensorsystems (4) relativ zum stegartigen Boden (14) in vertikaler Richtung.

## Claims

1. Fire detector having a base (1) comprising a multipolar plug connector (8) and a detector insert (2) which can be inserted herein and contains a sensor system (4) as well as a circuit board (L) having evaluation electronics, with the electrical connection being carried out between the base (1) and detector insert (2) by way of a plug connection (8,9) and the detector insert (2) being twistable relative to the base (1) in order to establish this connection, **characterised in that** the circuit board (L) comprises a contact strip (9), which is inserted in a linear movement into the plug connector (8) by twisting the detector insert (2), and that means are provided for converting the rotational movement of the detector insert (2) into the linear movement of the circuit board (L).

2. Fire detector according to claim 1, **characterised in that** guides (23) oriented at right angles to the plug connector (8) in the base (1) are provided for the linear movement of the circuit board (L).

3. Fire detector according to claim 2, **characterised in that** the (L) is arranged in a box-like housing (10), from which the contact strip (9) projects, and that the said guides (23) are designed like jaws and are provided to guide said housing (10).

4. Fire detector according to claim 3, **characterised in that** the circuit board (L) and the said box-like housing (10) form an integral part of the sensor system (4).

5. Fire detector according to one of claims 1 to 4, **characterised in that** the detector insert (2) comprises a housing part (5) with a web-like base (4), on which the sensor system (4) is guided in a pivotable manner.

6. Fire detector according to claim 5, **characterised in that** the printed circuit board (L) and or the box-like housing (10) comprise guide means (15 and/or 19) guide means lying on a corresponding contour of the web-like base (14) and/or surrounding said base and/or guided in guide links (20) arranged thereon.

7. Fire detector according to claim 6, **characterised in that** the guide links are formed by means of control curves (20) and the guide means by means of guide cams (19).

8. Fire detector according to claim 6 or 7, **characterised by** blades (15) arranged on the box-like housing (10) for guiding the sensor system (4) relative to the web-like base (14) in a vertical direction.

## Revendications

1. Détecteur d'incendie comprenant une embase (1) pourvue d'une barrette de raccordement multipôles (8) et un élément détecteur (2) pouvant être inséré dans l'embase et contenant un système de capteurs (4) ainsi qu'une carte imprimée (L) pourvue d'une électronique d'évaluation, la connexion électrique entre l'embase (1) et l'élément détecteur (2) se faisant par le biais d'une connexion enfichable (8, 9) et l'élément détecteur (2) pouvant subir une torsion par rapport à l'embase (1) pour créer cette connexion, **caractérisé en ce que** la carte imprimée (L) est pourvue d'une réglette de contacts (9) qui est introduite dans la barrette de raccordement (8) dans un mouvement de translation lors de la torsion de l'élément détecteur (2) et **en ce que** des moyens pour transformer le mouvement de rotation de l'élément détecteur (2) en le mouvement de translation de la carte imprimée (L) sont prévus.

2. Détecteur d'incendie selon la revendication 1, **caractérisé en ce que** des glissières de guidage (23) orientées perpendiculairement à la barrette de raccordement (8) sont prévues dans l'embase (1) pour le mouvement de translation de la carte imprimée (L).

3. Détecteur d'incendie selon la revendication 2, **caractérisé en ce que** la carte imprimée (L) est située dans un boîtier (10) similaire à une boîte d'où la réglette de contacts (9) fait saillie et **en ce que** les glissières de guidage mentionnées (23) sont exécutées de manière similaire à des joues et sont prévues pour guider ce boîtier (10).

4. Détecteur d'incendie selon la revendication 3, **caractérisé en ce que** la carte imprimée (L) et le boîtier (10) similaire à une boîte mentionnée forment une partie du système de capteurs (4).

5. Détecteur d'incendie selon l'une des revendications 1 à 4, **caractérisé en ce que** l'élément détecteur (2) comprend une partie de boîtier (5) pourvue d'un fond (14) similaire à une âme sur lequel le système de capteurs (4) est guidé d'une manière permettant un pivotement.

6. Détecteur d'incendie selon la revendication 5, **caractérisé en ce que** la carte imprimée (L) et/ou le boîtier (10) similaire à une boîte est/sont pourvu(e)/s de moyens de guidage (15 resp. 19) contigus à un contour correspondant du fond (14) similaire à une âme et/ou entourant le fond et/ou guidés dans des coulisses de guidage (20) situées sur le fond.

7. Détecteur d'incendie selon la revendication 6, **caractérisé en ce que** les coulisses de guidage sont formées par des cames de commande (20) et les moyens de guidage par des cames de guidage (19).

8. Détecteur d'incendie selon la revendication 6 ou 7, **caractérisé par** des ailettes (15) situées sur le boîtier (10) similaire à une boite, destinées à guider le système de capteurs (4) dans la direction verticale par rapport au fond (14) similaire à une âme.
